# EUROPÄISCHE PATENTSCHRIFT

(11) **EP 0 850 360 B1**
(45) Veröffentlichungstag und Bekanntmachung des Hinweises auf die Patenterteilung: **18.04.2001**
(21) Anmeldenummer: 96934404.3
(22) Anmeldetag: 02.09.1996
(51) Int. Cl.: F04D 23/00

(54) **GEHÄUSE FÜR EINEN SEITENKANALVERDICHTER**
HOUSING FOR A SIDE CHANNEL COMPRESSOR
BOITIER POUR COMPRESSEUR DE CANAL LATERAL

(30) Priorität: 15.09.1995 DE 19534293
(43) Veröffentlichungstag der Anmeldung: 01.07.1998
(73) Patentinhaber: SIEMENS AKTIENGESELLSCHAFT, 80333 München (DE)
(72) Erfinder: FISCHER, Peter, D-97616 Bad Neustadt (DE)
(86) Internationale Anmeldenummer: DE9601625
(87) Internationale Veröffentlichungsnummer: WO9710438

(56) Entgegenhaltungen:
- WO-A-89/06318
- DE-U- 9 215 231
- US-A- 3 915 589
- US-A- 4 197 051

## Beschreibung

Die Erfindung bezieht sich auf ein aus zwei Gehäusehälften bestehendes Gehäuse für einen Seitenkanalverdichter, mit zwei an der Frontwand jeder Gehäusehälfte radial voneinander beabstandeten, gegenüber der Frontwand axial vorstehenden Ringen.

Die US-Schrift US-A-3,915,589 zeigt das Gehäuse eines Seitenkanalverdichters, der in Umfangsrichtung radial angeordnete Kühlrippen aufweist.

Ein weiteres Seitenkanalverdichtergehäuse ist durch die DE-U-92 15 231 bekannt. Bei diesem Gehäuse bestehen die Gehäusehälften aus Metall, z.B. Aluminium, und weisen daher eine ausreichende Festigkeit auf.

Der Erfindung liegt die Aufgabe zugrunde, das Gehäuse eines Seitenkanalverdichters so zu gestalten, daß es bei einer Herstellung aus einem eine geringere Festigkeit als Metall aufweisenden Material, z.B. Kunststoff, den im Betrieb auftretenden Belastungen Stand zu halten vermag.

Die Lösung der gestellten Aufgabe gelingt nach der Erfindung dadurch, daß der Radius der Ringe etwa dem Außen- und dem Innenradius des in den Gehäusehälften ausgebildeten Seitenkanals entspricht und zwischen diesen Ringen speichenartig erstreckende Rippenwände angeformt sind. Ein solches Gehäuse weist auch bei einer Herstellung aus Kunststoff eine ausreichende Festigkeit auf.

Dadurch, daß der Radius der Ringe etwa dem Außen- und dem Innenradius des in den Gehäusehälften ausgebildeten Seitenkanales entspricht, kommen die Rippenwände an der Außenseite des den Seitenkanal bildenden Wandteiles zu liegen. Gerade diese Wandteile werden durch den Verdichtungsdruck beansprucht und somit durch die Rippenwände entsprechend gestützt.

Vorteilhafterweise kann einer der Ringe als Zentrierring ausgebildet werden.

Eine weitere Erhöhung der Festigkeit des Gehäuses läßt sich dadurch erzielen, daß an der Frontwand zusätzlich zu den beiden Ringen ein radial weiter innen liegender, axial erstreckter Zentrierring angeformt ist und daß zwischen dem Zentrierring und dem zu diesem benachbarten Ring ebenfalls sich speichenartig erstreckende weitere Rippenwände an der Frontwand vorgesehen sind.

Dadurch, daß die weiteren Rippenwände gegenüber den Rippenwänden auf Lücke angeordnet sind, trägt der zwischen den weiteren Rückenwänden und den Rippenwänden liegende Ring zur Erhöhung der Festigkeit des Gehäuses bei, da zumindest ein Teil der Belastungskräfte über diesen Ring geleitet wird.

Ferner können auch noch zwischen den Zentrierring und einem gegenüber diesem radial weiter innen liegenden Nabenansatz zusätzlich radial erstreckte Verstärkungsrippen an der Frontwand angeformt sein. Damit ist praktisch die gesamte Frontwand jeder Gehäusehälfte in entsprechender Weise verstärkt.

Die Herstellung der Gehäusehälften aus Kunststoff bietet weiterhin die Möglichkeit, an den in der Trennebene der Gehäusehälften liegenden stirnseitigen Umfangskante an jeder Gehäusehälfte eine sich über die eine Umfangshälfte erstreckende Dichtlippe und eine sich über die andere Umfangshälfte erstreckende Dichtnut vorzusehen. Durch diese Dichtlippen und Dichtnuten, die beim Zusammenfügen der Gehäusehälften ineinandergreifen, wird eine hinreichende Abdichtung der zwischen den beiden Gehäusehälften bestehenden Trennfuge erreicht.

Erstrecken sich die Dichtlippe und die Dichtnut jeweils auf der einen und anderen Seite zu einer symmetrischén Teilungslinie der Gehäusehälften, dann ist eine identische Ausbildung beider Gehäusehälften möglich.

Anhand eines in der Zeichnung dargestellten Ausführungsbeispieles wird die Erfindung nachfolgend näher beschrieben. Es zeigen:
- Fig. 1: eine Draufsicht auf eine Gehäusehälfte eines Seitenkanalverdichtergehäuses, und
- Fig. 2: die beiden Gehäusehälften eines Seitenkanalverdichtergehäuses im Schnitt entlang der Linie II-II in Fig. 1.

Mit 1 und 2 sind die beiden Gehäusehälften eines Seitenkanalverdichtergehäuses bezeichnet. An der Frontwand 3 jeder Gehäusehälfte sind ein erster und zweiter Ring 4 und 5 angeformt. Die Ringe 4 und 5 stehen gegenüber der Frontwand 3 axial vor und sind radial voneinander beabstandet. Der Radius des ersten Ringes 4 entspricht etwa dem Außenradius des in jeder Gehäusehälfte 1 und 2 ausgeformten Seitenkanales 6 und der Radius des zweiten Ringes etwa dem Innenradius des Seitenkanales 6.

Zwischen dem ersten und zweiten Ring 4 und 5 sind sich zwischen diesen beiden Ringen 4 und 5 speichenartig erstreckende Rippenwände 7 an der Außenseite des den Seitenkanal 6 bildenden Wandteiles 8 angeformt. Durch diese Rippenwände 7 wird insbesondere die Festigkeit dieses Wandteiles 8, welches durch den Verdichtungsdruck besonders stark beansprucht wird, wesentlich erhöht.

Konzentrisch zu den beiden Ringen 4 und 5 ist radial weiter innen liegend noch ein Zentrierring 9 an der Frontwand 3 jeder Gehäusehälfte 1 und 2 vorgesehen. In dem Bereich zwischen diesem Zentrierring 9 und dem benachbarten zweiten Ring 5 sind weitere Rippenwände 10 ausgebildet, die gegenüber den sich zwischen dem ersten und zweiten Ring 4 und 5 erstreckenden Rippenwänden 7 auf Lücke angeordnet sind. Hierdurch werden die Belastungskräfte auch in den zweiten Ring 5 eingeleitet, der somit zur Festigkeitserhöhung beiträgt.

Zwischen dem Zentrierring 9 und einem radial noch weiter innen liegenden Nabenansatz 11 der Gehäusehälften 1 und 2 sind nochmals radial erstreckte Versträrkungsrippen 12 an der Frontwand 3 angeformt. Die Anzahl dieser Verstärkungsrippen 12 ist gegenüber der Anzahl der Rippenwände 7 und der weiteren Rippenwände 10 wegen des erheblich kleineren Kreisumfanges des Nabenansatzes 11 gegenüber dem Kreisumfang des Zentrierringes 9 auf ein Drittel reduziert. Die Verstärkungsrippen 12 sind gegenüber den weiteren Rippenwänden 10 wiederum auf Lücke angeordnet.

Wie aus der Draufsicht der Fig. 1 zu ersehen ist, sind am Umfang der Gehäusehälften 1 und 2 Augen 13 einteilig angeformt, die mit Durchstecköffnungen 14 für Verbindungsschrauben versehen sind. Mittels solcher Schrauben können die beiden Gehäusehälften 1 und 2 zu einem Seitenkanalverdichtergehäuse verbunden werden.

Außerdem sind gleichmäßig über den Umfang der Gehäusehälften 1 und 2 verteilt drei rohrförmig ausgebildete Fußteile 15 vorgesehen. Im Hohlraum 16 der Fußteile 15 ist eine nach radial innen vorspringende Anschlagschulter 17 ausgebildet, auf der Befestigungsschrauben mit ihrem Schraubenkopf aufruhen können, die bei einer Aufstellung des Seitenkanalverdichters mit senkrechter Achse in die Fußteile 15 eingeführt werden.

An den Gehäusehälften 1 und 2 sind weiterhin Vorprägungen 18 für eine Einlaß- und eine Auslaßöffnung vorgesehen. Diese Vorprägungen 18 werden dann bei der entsprechenden Gehäusehälfte entfernt. Desgleichen sind Vorprägungen 19 für eine Welleneinführöffnung und Vorprägungen 20 für Befestigungslöcher an den Gehäusehälften vorhanden. Diese Vorprägungen 19 und 20 werden dann ebenfalls bei der entsprechenden Gehäusehälfte entfernt.

Die Gehäusehälften 1 und 2 können damit in gleicher Form, d.h. identisch ausgeführt werden. Hierzu müssen lediglich die Fußteile 15 und die Vorprägungen 18 bis 20 symmetrisch zu einer Halbierungslinie, welche in der Mitte zwischen den Vorprägungen 18 für die Ein- und Auslaßöffnung verläuft, angeordnet werden.

An der in der Trennebene 21 der Gehäusehälften 1 und 2 liegenden stirnseitigen Umfangskante 22 ist jeweils eine sich auf der einen Seite der Halbierungslinie über die eine Umfangshälfte erstreckende Dichtlippe 23 und eine sich auf der anderen Seite der Halbierungslinie über die andere Umfangshälfte erstreckende Dichtnut 24 vorgesehen. Beim Zusammenfügen der Gehäusehälften 1 und 2 greifen die Dichtlippen 23 und die Dichtnuten 24 ineinander und sorgen für eine gute Abdichtung der zwischen den beiden miteinander verbundenen Gehäusehälften 1 und 2 bestehenden Trennfuge.

## Patentansprüche

1. Aus zwei Gehäusehälften (1, 2) bestehendes Gehäuse für einen Seitenkanalverdichter, mit zwei an der Frontwand (3) jeder Gehäusehälfte (1, 2) radial voneinander beabstandeten, gegenüber der Frontwand (3) axial vorstehenden Ringen (4, 5), **dadurch gekennzeichnet**, daß der Radius der Ringe (4, 5) etwa dem Außen- und dem Innenradius des in den Gehäusehälften (1, 2) ausgebildeten Seitenkanals (6) entspricht, und zwischen diesen Ringen (4, 5) speichenartig erstreckende Rippenwände (7) angeformt sind.

2. Gehäuse nach Anspruch 1, **dadurch gekennzeichnet,** daß einer der Ringe als Zentrierring (9) ausgebildet ist.

3. Gehäuse nach Anspruch 1, **dadurch gekennzeichnet,** daß an der Frontwand (3) zusätzlich zu den beiden Ringen (4 und 5) ein radial weiter innen liegender axialerstreckter Zentrierring (9) angeformt ist und daß zwischen dem Zentirering (9) und dem zu diesem benachbarten Ring (5) ebenfalls sich speichenartig erstreckende weitere Rippenwände (10) an der Frontwand (3) vorgesehen sind.

4. Gehäuse nach Anspruch 3, **dadurch gekennzeichnet,** daß die weiteren Rippenwände (10) gegenüber den Rippenwänden (7) auf Lücke angeordnet sind.

5. Gehäuse nach Anspruch 3 oder 4, **dadurch gekennzeichnet**, daß auch zwischen dem Zentrierring (9) und einem gegenüber diesem radial weiter innen liegenden Nabenansatz (11) zusätzlich radial erstreckte Verstärkungsrippen (12) an der Frontwand (3) angeformt sind.

6. Gehäuse nach einem der vorhergehenden Ansprüche, **dadurch gekennzeichnet**, daß an den in der Trennebene (21) der Gehäusehälften (1 und 2) liegenden stirnseitigen Umfangskante (22) an jeder Gehäusehälfte (1 und 2) eine sich über die eine Umfangshälfte erstreckende Dichtlippe (23) und eine sich über die andere Umfangshälfte erstreckende Dichtnut (24) vorgesehen ist.

7. Gehäuse nach Anspruch 6, **dadurch gekennzeichnet,** daß sich die Dichtlippe (23) und die Dichtnut (24) jeweils auf der einen und der anderen Seite zu einer symmetrischen Teilungslinie der Gehäusehälften (1 und 2) erstrecken.

## Claims

1. Housing comprising two housing halves (1, 2) for a side-channel compressor, having two rings (4, 5) which are spaced apart radially from one another on the front wall (3) of each housing half (1, 2) and project axially with respect to the front wall (3), characterized in that the radius of the rings (4, 5) approximately corresponds to the external and internal radius of the side channel (6) formed in the housing halves (1, 2), and ribbed walls (7) extending in a spoke-like manner are integrally formed between these rings (4, 5).

2. Housing according to Claim 1, characterized in that one of the rings is designed as a centring ring (9).

3. Housing according to Claim 1, characterized in that in addition to the two rings (4 and 5), an axially extended centring ring (9) which is situated further inwards in the radial direction is integrally formed on the front wall (3), and in that further ribbed walls (10), which likewise extend in a spoke-like manner, are provided on the front wall (3) between the centring ring (9) and the ring (5) adjacent thereto.

4. Housing according to Claim 3, characterized in that the further ribbed walls (10) are arranged staggered with respect to the ribbed walls (7).

5. Housing according to Claim 3 or 4, characterized in that radially extended reinforcing ribs (12) are additionally also integrally formed on the front wall (3) between the centring ring (9) and a hub shoulder (11) situated further inwards in the radial direction with respect to the latter.

6. Housing according to one of the preceding claims, characterized in that on the end-side circumferential edge (22) on each housing half (1 and 2), which edge is situated in the separating plane (21) of the housing halves (1 and 2), there is provided a sealing lip (23) which extends over the one circumferential half and a sealing groove (24) which extends over the other circumferential half.

7. Housing according to Claim 6, characterized in that the sealing lip (23) and the sealing groove (24) respectively extend on the one side and the other side of a symmetrical dividing line between the housing halves (1 and 2).

## Revendications

1. Corps constitué de deux moitiés (1, 2) de corps pour un compresseur à canal latéral, comprenant deux anneaux (4, 5) sur la paroi (3) frontale de chaque moitié (1, 2) de corps à distance radialement l'un de l'autre et en saillie axialement par rapport à la paroi (3) frontale, caractérisé en ce que le rayon des anneaux (4, 5) correspond à peu près au rayon extérieur et au rayon intérieur du canal (6) latéral constitué dans les moitiés (1, 2) de corps et il est formé entre ces anneaux (4, 5) des parois (7) en forme de nervures s'étendant en rayons.

2. Corps suivant la revendication 1, caractérisé en ce que l'un des anneaux est constitué en anneau (9) de centrage.

3. Corps suivant la revendication 1, caractérisé en ce qu'il est formé sur la paroi (3) frontale, en plus des deux anneaux (4 et 5), un anneau (9) radial de centrage s'étendant axialement et se trouvant plus à l'intérieur et en ce qu'il est prévu, entre l'anneau (9) de centrage et l'anneau (5) qui en est voisin sur la paroi (3) frontale, également d'autres parois (10) à nervures s'étendant en rayons.

4. Corps suivant la revendication 3, caractérisé en ce que les autres parois (10) à nervures sont disposées dans des intervalles par rapport aux parois (7) à nervures.

5. Corps suivant la revendication 3 ou 4, caractérisé en ce qu'il est formé également entre l'anneau (9) de centrage et un prolongement (11) en forme de moyeu s'étendant par rapport à celui-ci radialement plus vers l'intérieur, en plus, sur la paroi (3) frontale des nervures (12) de renforcement s'étendant radialement.

6. Corps suivant l'une des revendications précédentes,
caractérisé en ce que sur les bords (22) périphériques du côté frontal se trouvant dans le plan (21) de joint des moitiés (1 et 2) de corps, il est prévu, sur chaque moitié (1 et 2) de corps, une lèvre (23) d'étanchéité s'étendant sur la moitié du pourtour et une gorge (24) d'étanchéité s'étendant sur l'autre moitié du pourtour.

7. Corps suivant la revendication 6, caractérisé en ce que la lèvre (23) d'étanchéité et la gorge (24) d'étanchéité s'étendent respectivement d'un côté et de l'autre côté d'une ligne de séparation symétrique des moitiés (1 et 2) du corps.
